# EUROPÄISCHE PATENTSCHRIFT

(11) **EP 1 624 140 B1**
(45) Veröffentlichungstag und Bekanntmachung des Hinweises auf die Patenterteilung: **24.02.2010**
(21) Anmeldenummer: 05015304.8
(22) Anmeldetag: 14.07.2005
(51) Int. Cl.: E05B 15/10, E05C 9/18

(54) **Verriegelungsvorrichtung**
Locking device
Dispositif de verrouillage

(30) Priorität: 05.08.2004 DE 102004037915
(43) Veröffentlichungstag der Anmeldung: 08.02.2006
(73) Patentinhaber: ROTO FRANK AG, 70771 Leinfelden-Echterdingen (DE)
(72) Erfinder: Königsberger, Wolfgang, 8330 Feldbach (AT); Fauster, Christian, 8480 Mureck (AT)
(74) Vertreter: Kohler Schmid Möbus

(56) Entgegenhaltungen:
- CH-A- 239 876
- DE-A1- 3 825 823
- DE-B- 1 004 962
- DE-U1- 9 411 156
- US-A- 5 058 940
- US-A- 5 676 407
- US-A1- 2001 047 671

## Beschreibung

Die Erfindung betrifft eine verriegelungsvorrichtung zwischen einem Flügel und einem festen Rahmen einer Tür, eines Fensters oder dergleichen, mit einer Schlossanordnung, die im montierten Zustand an dem Flügel und dem festen Rahmen einerseits eine Falle sowie einen Riegel und andererseits eine der Falle zugeordnete Fallenaufnahme sowie eine dem Riegel zugeordnete Riegelaufnahme aufweist, die sich in einer Ausschlussrichtung des Riegels über die Fallenaufnahme hinaus erstreckt,
- wobei die Falle gegen die Wirkung einer Rückstellkraft aus wenigstens einer Eingriffsstellung in wenigstens eine Rückzugsstellung und unter der Wirkung der Rückstellkraft aus wenigstens einer Rückzugsstellung in wenigstens eine Eingriffsstellung bewegbar ist,
- wobei der Riegel innerhalb des quer zu der Bewegungsrichtung der Falle liegenden Querschnittes der Falle angeordnet und gegen die Wirkung einer Rückstellkraft aus wenigstens einer Verriegelungsstellung in wenigstens eine Entriegelungsstellung und unter der Wirkung der Rückstellkraft in der Ausschlussrichtung aus wenigstens einer Entriegelungsstellung in wenigstens eine Verriegelungsstellung bewegbar ist, in welcher er bei in Schließlage an dem festen Rahmen befindlichem Flügel gegenüber der in einer Eingriffsstellung in die Fallenaufnahme eingreifenden Falle in Ausschlussrichtung vorsteht und in die Riegelaufnahme eingreift und
- wobei für den in einer Entriegelungsstellung befindlichen Riegel eine Bewegungssperre vorgesehen ist, mit einer steuerbaren Schalteinrichtung, mittels derer die Bewegungssperre in einen den in einer Entriegelungsstellung befindlichen Riegel zur Bewegung in eine Verriegelungsstellung freigebenden Zustand oder in einen den in einer Entriegelungsstellung befindlichen Riegel gegen Bewegung in eine Verriegelungsstellung sperrenden Zustand schaltbar ist, und die einen an der Falle schwenkbar gelagerten zweiarmigen Schalthebel umfasst, über welchen sich der in einer Entriegelungsstellung befindliche Riegel bei Sperrzustand der Bewegunssperre in Ausschlussrichtung abstützt.
Aus DE 38 25 823 A1 ist eine Verriegelungsvorrichtung bekannt, deren Falle gegen die Wirkung einer Rückstellfeder in das Innere eines Riegels einschiebbar ist. Dementsprechend besitzt der Querschnitt des Riegels ein Übermaß gegenüber dem Querschnitt der Falle. Bei in Entriegelungsstellung befindlichem und in das Innere eines Schlosskastens zurückgezogenem Riegel ragt die an ihrer Rückseite von der Rückstellfeder beaufschlagte Falle über einen Schlosskastenstulp vor. Bei Überführung des betreffenden Türflügels aus einer Öffnungs- in eine Schließlage an dem zugehörigen festen Rahmen weicht die vorbekannte Falle zunächst in das Innere des Riegels aus, ehe sie bei nach wie vor im Schlosskasteninnern angeordnetem Riegel in ein zugeordnetes Schließblech einrastet. Zum Verriegeln des Türflügels an dem festen Rahmen ist der Riegel gemeinschaftlich mit der Falle in Ausschlussrichtung in eine Verriegelungsstellung zu bewegen, in welcher er gleichfalls in das Schließblech eingreift.

Die an dem Schließblech der vorbekannten Verriegelungsvorrichtung vorgesehene Aufnahme für die Falle und den Riegel muss in ihrem Querschnitt auf den Querschnitt des in sie einzuführenden Riegels abgestimmt sein. Nachdem der Riegelquerschnitt im Falle des Standes der Technik ein Übermaß gegenüber dem Fallenquerschnitt aufweist, ergibt sich bei alleinigem Eingriff der Falle in die Aufnahme des Schließblechs ein Spiel zwischen Falle und Aufnahme und somit eine in Schließ- bzw. Öffnungsrichtung des Türflügels undefinierte Lage des Schließblechs gegenüber der Falle und dem Riegel. Insbesondere kann das Schließblech Positionen einnehmen, bei denen ein Ausschluss des Riegels in die Aufnahme des Schließblechs behindert oder sogar blockiert wird.

Eine gattungsgemäße Verriegelungsvorrichtung ist offenbart in DE-A-1 004 962. Diese Verriegelungsvorrichtung umfasst eine Schlossfalle sowie einen daran geführten Riegelschieber, der mittels einer schaltbaren Bewegungssperre in einer Entriegelungsstellung im Innern eines Schlosskastens arretiert werden kann. Die Bewegungssperre umfasst einen Schwenkhebel, einen Anschlagstift sowie einen Schwenkriegel. Der Schwenkhebel ist an der Schlossfalle schwenkbeweglich gelagert und greift mit einem Hebelarm in eine Ausnehmung des Riegelschiebers ein. Der Anschlagstift ist an dem Schlosskasten angebracht. An dem Schlosskasten ist auch die Schwenkachse des Schwenkriegels vorgesehen. Bei einem ersten Sperrzustand der Bewegungssperre wird der Schwenkhebel durch den Anschlagstift gegen eine Schwenkbewegung und eine damit verbundene Freigabe des in der Entriegelungsstellung befindlichen Riegelschiebers an dem Schlossgehäuse abgestützt. In einem zweiten Sperrzustand stützt der Schwenkriegel den Schwenkhebel gegen eine Schwenkbewegung und dadurch den Riegelschieber gegen eine Ausschlussbewegung an dem Schlosskasten ab. Ein Steuerhebel sichert bei dem zweiten Sperrzustand den Schwenkriegel in einer Schwenkstellung, in welcher er als Widerlager für den Schwenkhebel fungieren kann. Schaltbar ist die Bewegungssperre über einen Mechanismus, der neben dem Steuerhebel die Schlossfalle sowie einen einarmigen Sicherungshebel umfasst. Der einarmige Sicherungshebel ist ebenso wie der Steuerhebel an dem Schlossgehäuse schwenkgelagert. Wird der mit der Verriegelungsvorrichtung versehene Türflügel bei einem Zustand der Verriegelungsvorrichtung geschlossen, bei welchem sowohl die Schlossfalle als auch der Riegelschieber in eine Entriegelungsstellung in das Innere des Schlosskastens zurückgezogen sind so trifft der Sicherungshebel mit seinem äußeren Ende auf den Türrahmen auf und verschwenkt infolgedessen um seine Schwenkachse. Dadurch gibt der Sicherungshebel die Schlossfalle zur Bewegung in Ausschlussrichtung frei. Die Schlossfalle wiederum verschwenkt den Steuerhebel in eine Schwenkstellung, in welcher der Steuerhebel den Schwenkriegel entsichert. Aufgrund dessen führt der Schwenkriegel eine Schwenkbewegung aus, mit welcher er den Schwenkhebel für eine Schwenkbewegung und dadurch den Regelschieber für eine Ausschlussbewegung freigibt.

Den Stand der Technik bezüglich seiner Funktionssicherheit zu verbessern unter Berücksichtigung fertigungstechnischer Gründe, hat sich die vorliegende Erfindung zum Ziel gesetzt.

Erfindungsgemäß gelöst wird diese Aufgabe durch die Verriegelungsvorrichtung nach Patentanspruch 1 sowie durch die Verriegelungsanordnung nach Patentanspruch 8. Der Riegel ist innerhalb des Querschnittes der Falle angeordnet und über die Falle hinaus in eine Riegelaufnahme ausschießbar. Bei geschlossenem Flügel sorgt die in die Fallenaufnahme eingreifende Falle mit ihrem Querschnittsübermaß gegenüber dem Riegelquerschnitt für eine Ausrichtung der in Verlängerung der Fallenaufnahme vorgesehenen Riegelaufnahme gegenüber dem Riegel, bei welcher der Riegel ungehindert in die Riegelaufnahme einlaufen kann. Dementsprechend ist zur Überführung des Riegels in eine Verriegelungsstellung lediglich eine verhältnismäßig geringe Kraft aufzubringen. Dieser Umstand ist insbesondere im Falle von Mehrfachverriegelungen und/oder von automatisch zu betätigenden verriegelungsvorrichtungen von Vorteil. Der Riegel ist gegen die Wirkung einer Rückstellkraft in eine Entriegelungsstellung überführbar und in der Entriegelungsstellung mittels einer schaltbaren Bewegungssperre blockierbar. Diese Merkmale gestatten eine automatische Verriegelung des Flügels an dem festen Rahmen.

Um eine Mehrfachverriegelung der vorstehend genannten Art handelt es sich bei der in Patentanspruch 8 beschriebenen Verriegelungsanordnung. Wird zur Betätigung derartiger Verriegelungsanordnungen beispielsweise ein Schlüssel verwendet, so bedarf es lediglich eines verhältnismäßig kleinen Schlüssel-Drehwinkels zur Aktivierung oder Deaktivierung der wenigstens einen Zusatzverriegelungsvorrichtung. Nimmt der Flügel seine Schließlage ein, so kann bei in Entriegelungsstellung befindlichem Riegel allein mittels der in die Fallenaufnahme eingreifenden Falle eine im Wesentlichen spielfreie Lagerung des Flügels an dem festen Rahmen realisiert werden.

Besondere Ausführungsarten der Verriegelungsvorrichtung gemäß Patentanspruch 1 sowie der Verriegelungsanordnung gemäß Patentanspruch 8 ergeben sich aus den abhängigen Patentansprüchen 2 bis 7.

Im Falle der Erfindungsbauart nach Patentanspruch 2 wird die Bewegungssperre für den in einer Entriegelungsstellung befindlichen Riegel durch die Bewegung des Flügels relativ zu dem festen Rahmen geschaltet. Dadurch lässt sich der Schaltzustand der Bewegungssperre und somit die Position des Riegels der Verriegelungsvorrichtung optimal auf die von dem Flügel gegenüber dem festen Rahmen eingenommene Position abstimmen. Insbesondere ist sichergestellt, dass beim Schließen des Flügels der Riegel erst dann zum Ausschluss in die Riegelaufnahme freigegeben wird, wenn der Flügel tatsächlich seine Schließlage an dem festen Rahmen einnimmt.

Aus fertigungstechnischen Gründen sowie aus Gründen der Funktionssicherheit bevorzugte Möglichkeiten zur konstruktiven Gestaltung der erfindungsgemäßen Bewegungssperre für den Riegel bzw. der erfindungsgemäßen Schalteinrichtung für die Bewegungssperre ergeben sich aus Patentanspruch 3.

Gemäß Patentanspruch 4 ist der Riegel im Falle einer weiteren Ausführungsform der erfindungsgemäßen Verriegelungsvorrichtung in wenigstens zwei Entriegelungsstellungen bewegbar, von denen eine Entriegelungsstellung eine Fallenstellung und eine andere Entriegelungsstellung eine Flügelöffnungsstellung bildet. Bei Einnahme der Fallenstellung und bei geschlossenem Flügel greift der Riegel gemeinsam mit der in einer Eingriffsstellung angeordneten Falle in die Fallenaufnahme ein. Dadurch unterstützt der Riegel die Zuhaltefunktion der Falle. In der Flügelöffnungsstellung gibt der Riegel ebenso wie die in einer Rückzugsstellung befindliche Falle den Flügel von dem festen Rahmen frei.

Im Falle der Erfindungsbauart nach Patentanspruch 5 entspricht die Funktionsweise des Riegels bei seiner Bewegung zwischen einer Fallen- und einer Flügelöffnungsstellung der Funktionsweise der Falle bei deren Bewegung zwischen einer Eingriffs- und einer Rückzugsstellung.

In weiterer bevorzugter Ausgestaltung der Erfindung ist ausweislich Patentanspruch 6 vorgesehen, dass die Bewegung des Riegels aus einer Entriegelungsstellung in eine Verriegelungsstellung sowie die Bewegung des Riegels aus einer Flügelöffnungsstellung in eine Fallenstellung mit ein und demselben Kraftspeicher bewirkt wird.

Im Falle der Erfindungsbauart nach Patentanspruch 7 ist der Querschnitt der Riegelaufnahme auf den gegenüber dem Fallenquerschnitt reduzierten Riegelquerschnitt abgestimmt. Infolgedessen ergibt sich eine weitgehend spielfreie Aufnahme des in die Verriegelungsstellung ausgeschlossenen Riegels im Innern der Riegelaufnahme.

Nachstehend wird die Erfindung anhand schematischer Darstellungen näher erläutert. Ausfuhrungsbeispiele der Erfindung werden in den Figuren 7 bis 18 gezeigt. Die Figuren 1-6 dienen der Erläuterung des grundsätzlichen Aufbau und der grundsätzlichen Funktionsweise der Erfindung, betreffen aber keine erfindungsgemäßen Vorrichtungen. Es zeigen:
- Fig. 1: eine Verriegelungsvorrichtung im Umfang eines an einem Türflügel vorgesehenen Vorrichtungsteils in einem ersten Funktionszustand,
- Fig. 2: eine Schnittdarstellung der Anordnung nach Fig. 1 mit einem in Fig. 1 durch die Linie II-II angedeuteten Schnittebenenverlauf,
- Fig. 3: die Verriegelungsvorrichtung nach den Fign. 1 und 2 mit dem dort gezeigten flügelseitigen Vorrichtungsteil sowie einem zugehörigen festrahmenseitigen Vorrichtungsteil in einem zweiten Funktionszustand,
- Fig. 4: eine Schnittdarstellung der Anordnung nach Fig. 3 mit einem in Fig. 3 durch die Linie IV-IV angedeuteten Schnittebenenverlauf,
- Fig. 5: die Verriegelungsvorrichtung nach den Fign. 1 bis 4 mit dem dort gezeigten flügelseitigen Vorrichtungsteil in einem dritten Funktionszustand,
- Fig. 6: eine Schnittdarstellung der Anordnung nach Fig. 5 mit einem in Fig. 5 durch die Linie VI-VI angedeuteten Schnittebenenverlauf,
- Fig. 7: eine erste Bauart einer erfindungsgemäßen Verriegelungsvorrichtung im Umfang eines an einem Türflügel vorgesehenen Vorrichtungsteils in einem ersten Funktionszustand,
- Fig. 8: eine Schnittdarstellung der Anordnung nach Fig. 7 mit einem in Fig. 7 durch die Linie VIII-VIII angedeuteten Schnittebenenverlauf,
- Fig. 9: die Verriegelungsvorrichtung nach den Fign. 7 und 8 mit dem dort gezeigten flügelseitigen Vorrichtungsteil sowie einem zugehörigen festrahmenseitigen Vorrichtungsteil in einem zweiten Funktionszustand,
- Fig. 10: eine Schnittdarstellung der Anordnung nach Fig. 9 mit einem in Fig. 9 durch die Linie X-X angedeuteten Schnittebenenverlauf,
- Fig. 11: die Verriegelungsvorrichtung nach den Fign. 7 bis 10 mit dem dort gezeigten flügelseitigen Vorrichtungsteil in einem dritten Funktionszustand,
- Fig. 12: eine Schnittdarstellung der Anordnung nach Fig. 11 mit einem in Fig. 11 durch die Linie XII-XII angedeuteten Schnittebenenverlauf,
- Fig. 13: eine zweite Bauart einer erfindungsgemäßen Verriegelungsvorrichtung im Umfang eines an einem Türflügel vorgesehenen Vorrichtungsteils in einem ersten Funktionszustand,
- Fig. 14: eine Schnittdarstellung der Anordnung nach Fig. 13 mit einem in Fig. 13 durch die Linie XIV-XIV angedeuteten Schnittebenenverlauf,
- Fig. 15: die Verriegelungsvorrichtung nach den Fign. 13 und 14 mit dem dort gezeigten flügelseitigen Vorrichtungsteil. sowie einem zugehörigen festrahmenseitigen Vorrichtungsteil in einem zweiten Funktionszustand,
- Fig. 16: eine Schnittdarstellung der Anordnung nach Fig. 15 mit einem in Fig. 15 durch die Linie XVI-XVI angedeuteten Schnittebenenverlauf,
- Fig. 17: die Verriegelungsvorrichtung nach den Fign. 13 bis 16 mit dem dort gezeigten flügelseitigen Vorrichtungsteil in einem dritten Funktionszustand und
- Fig. 18: eine Schnittdarstellung der Anordnung nach Fig. 17 mit einem in Fig. 17 durch die Linie XVIII-XVIII angedeuteten Schnittebenenverlauf.

Ausweislich der Fign. 1 bis 6 umfasst eine nicht zur Erfindung gehörende Verriegelungsvorrichtung 1 einen Vorrichtungsteil 2 zur Montage an einem nicht gezeigten Türflügel sowie einen Vorrichtungsteil 3 zur Montage an einem ebenfalls nicht gezeigten festen Türrahmen. In gewohnter Weise werden der Vorrichtungsteil 2 in eine entsprechende Aufnahme an dem betreffenden Türflügel und der Vorrichtungsteil 3 in eine entsprechende Aufnahme an dem festen Türrahmen eingesetzt und jeweils in Einbaulage fixiert.

Im eingebauten Zustand liegt ein Schlosskasten 4 mit einem Schlosskastengehäuse 5 im Innern der genannten Flügelaufnahme. Ein Schlosskastenstulp 6 überdeckt die Flügelaufnahme und liegt beidseits der Flügelaufnahme auf der Falzfläche des Türflügels auf. Entsprechend ist der festrahmenseitige Vorrichtungsteil 3 im eingebauten Zustand in den festen Türrahmen versenkt.

Im Innern des Schlosskastengehäuses 5 ist eine Falle 7 in einer durch einen Doppelpfeil veranschaulichten Bewegungsrichtung 8 geführt. In einer Innenaussparung 9 nimmt die Falle 7 einen Riegel 10 auf. Eine Bewegungsrichtung 11 des Riegels 10 fällt mit der Bewegungsrichtung 8 der Falle 7 zusammen. Während die Falle 7 seitlich mit einer einzigen Fallenschrägfläche 12 versehen ist, weist der Riegel 10 zwei seitliche Riegelschrägflächen 13 auf (z.B. Fig. 2).

An ihrer zu dem Innern des Schlosskastengehäuses 5 gelegenen Rückseite stützt sich die Falle 7 mittels zweier Fallenfedern 14 an einem Widerlager 15 ab, das seinerseits einstückig mit dem Riegel 10 ausgebildet ist. Der Riegel 10 stützt sich an seinem rückwärtigen Ende über eine Riegelfeder 16 an einer Wand des Schlosskastengehäuses 5 ab.

Ebenfalls mit dem Riegel 10 einstückig verbunden ist ein Hebel-Anlagevorsprung 17, der von dem Riegel 10 zu dem Betrachter der Figuren 1, 3 und 5 hin vorspringt. Dem Hebel-Anlagevorsprung 17 zugeordnet ist ein Winkelhebel 18, der über einen gehäusefesten Achszapfen 19 an dem Schlosskastengehäuse 5 schwenkbar gelagert ist. Mit einem stulpseitigen Winkelhebelarm 20 ist der Winkelhebel 18 an einem Bügel 21 angelenkt. Der Bügel 21 ist in dem Schlosskastengehäuse 5 parallel zu dem Schlosskastenstulp 6 verschieblich geführt. Nahe seiner Gelenkverbindung mit dem Winkelhebel 18 greift der Bügel 21 in eine Schubstange 22 ein. Über die Schubstange 22 ist die als Zusatzverriegelungsvorrichtung vorgesehene Verriegelungsvorrichtung 1 mit einer in den Abbildungen angedeuteten Hauptverriegelungsvorrichtung 23 verbunden. Ein riegelseitiger Winkelhebelarm 24 des Winkelhebels 18 ist dem Hebel-Anlagevorsprung 17 des Riegels 10 zugeordnet.

Oberhalb der Falle 7 und des Riegels 10 nimmt das Schlosskastengehäuse 5 eine Bewegungssperre 25 für den Riegel 10 sowie eine steuerbare Schalteinrichtung 26 für die Bewegungssperre 25 auf. Die Bewegungssperre 25 bildet einen Anschlag für das riegelseitige Widerlager 15. An der von dem Riegel 10 abgewandten Seite ist die Bewegungssperre 25 an einer Sperrfeder 27 gelagert, die sich ihrerseits an der von der Bewegungssperre 25 abliegenden Seite an dem Schlosskastengehäuse 5 abstützt.

Die steuerbare Schalteinrichtung 26 für die Bewegungssperre 25 umfasst einen Schalthebel 28, der mittels eines Achszapfens 29 an dem Schlosskastengehäuse 5 schwenkbeweglich gelagert ist. Ein als Steuerarm dienender stulpseitiger Schalthebelarm 30 ragt mit seinem von dem Achszapfen 29 abliegenden Ende in eine fensterartige Durchbrechung 31 des Schlosskastenstulps 6. Im Innern der fensterartigen Durchbrechung 31 ist der stulpseitige Schalthebelarm 30 mit Spiel in Stulplängsrichtung angeordnet. Mit einem als Betätigungsarm vorgesehenen riegelseitigen Schalthebelarm 32 ist der Schalthebel 28 an der Bewegungssperre 25 angelenkt.

Außer mit der im Detail gezeigten Verriegelungsvorrichtung 1 steht die Hauptverriegelungsvorrichtung 23 noch mit einer weiteren, in den Abbildungen lediglich angedeuteten und gleichfalls als Zusatzverriegelungsvorrichtung dienenden Verriegelungsvorrichtung 1 in Verbindung. Gemeinschaftlich bilden die beiden Verriegelungsvorrichtungen 1 und die Hauptverriegelungsvorrichtung 23 eine Verriegelungsanordnung 33, mittels derer der betreffende Türflügel wirksam und einbruchssicher an dem zugehörigen festen Türrahmen verriegelt werden kann. Die beiden Verriegelungsvorrichtungen 1 befinden sich stets in demselben Funktionszustand.

Auch die lediglich andeutungsweise dargestellte Verriegelungsvorrichtung 1 besitzt einen festrahmenseitigen Vorrichtungsteil 3, wie er in den Fign. 3 und 4 im Einzelnen gezeigt ist.

Demnach weist der festrahmenseitige Vorrichtungsteil 3 eine Fallenaufnahme 34 auf, an die sich in Bewegungsrichtung 8 der Falle 7 bzw. in Bewegungsrichtung 11 des Riegels 10 eine Riegelaufnahme 35 anschließt. Die Riegelaufnahme 35 ist gegenüber der Fallenaufnahme 34 querschnittsreduziert. Der Übergang zwischen Fallenaufnahme 34 und Riegelaufnahme 35 wird von Aufnahmeschrägen 36 gebildet.

Oberhalb von Fallenaufnahme 34 und Riegelaufnahme 35 ist der festrahmenseitige Vorrichtungsteil 3 mit einem Auslöseschieber 37 versehen. Dieser ist im Innern einer Schieberaufnahme 38 geführt und liegt mit seiner Rückseite an einer Auslösefeder 39 an. Der festrahmenseitige Vorrichtungsteil 3 wird bei der Montage an dem festen Türrahmen derart positioniert, dass der Auslöseschieber 37 auf Höhe der fensterartigen Durchbrechung 31 des Schlosskastenstulps 6 an dem flügelseitigen Vorrichtungsteil 2 zu liegen kommt.

Die Funktionsweise der Verriegelungsvorrichtung 1 bzw. der Verriegelungsanordnung 33 wird ausgehend von dem Funktionszustand gemäß den Fign.1 und 2 beschrieben.

Diese Abbildungen zeigen die Verhältnisse bei geöffnetem Flügel und bei unbetätigter Hauptverriegelungsvorrichtung 23. Die Falle 7 des flügelseitigen Vorrichtungsteils 2 nimmt in Bewegungsrichtung 8 ihre Eingriffsstellung ein. Der Riegel 10 befindet sich in der Fallenstellung, in welcher er durch die Bewegungssperre 25 gegen Bewegung in Ausschlussrichtung blockiert ist. Sowohl die Falle 7 als auch der Riegel 10 stehen gegenüber dem Schlosskastenstulp 6 vor. Die Riegelfeder 16 ist vorgespannt.

Wird ausgehend von dieser Situation der Türflügel in Schließrichtung gegen den festen Rahmen geschwenkt, so läuft die Falle 7 mit der Fallenschrägfläche 12 in gewohnter Weise auf die zu dem Türflügel hin gelegene Längskante des festen Türrahmens bzw. des festrahmenseitigen Vorrichtungsteils 3 auf. Entsprechendes gilt für den Riegel 10, der mit der zu der Fallenschrägfläche 12 parallelen Riegelschrägfläche 13 auf die genannte Längskante des festen Türrahmens bzw. des festrahmenseitigen Vorrichtungsteils 3 auftrifft. Bei fortgesetzter Schließ-Schwenkbewegung des Türflügels werden zunächst die Falle 7 gegen die Wirkung der Fallenfedern 14 und der Riegel 10 gegen die Wirkung der Riegelfeder 16 in das Innere des Schlosskastengehäuses 5 zurückgedrängt. Kommt die Falle 7 im Laufe der weiteren Schließ-Schwenkbewegung des Türflügels auf Höhe der Fallenaufnahme 34 an dem festrahmenseitigen Vorrichtungsteil 3 zu liegen, so wird die Falle 7 durch die zuvor gespannten Fallenfedern 14 aus dem Schlosskastengehäuse 5 in die festrahmenseitige Fallenaufnahme 34 ausgerückt. Gleichzeitig greift der Auslöseschieber 37 des festrahmenseitigen Vorrichtungsteils 3 in die fensterartige Durchbrechung 31 an dem Schlosskastenstulp 6 des flügelseitigen Vorrichtungsteils 2 ein. Zuvor war der Auslöseschieber 37 an einer Schrägfläche von dem sich in Schließrichtung des Türflügels bewegenden Schlosskastenstulp 6 beaufschlagt und unter Vorspannung der Auslösefeder 39 in das Innere der Schieberaufnahme 38 an dem festrahmenseitigen Vorrichtungsteil 3 zurückgedrängt worden. Mit dem Eingriff des Auslöseschiebers 37 in die fensterartige Durchbrechung 31 des Schlosskastenstulps 6 geht eine Beaufschlagung des stulpseitigen Schalthebelarms 30 an dem Schalthebel 28 der flügelseitigen Schalteinrichtung 26 einher. Infolge dieser Beaufschlagung wird der stulpseitige Schalthebelarm 30 nach unten gedrückt und mithin der riegelseitige Schalthebelarm 32 nach oben geschwenkt. Der riege lseitige Schalthebelarm 32 nimmt dabei die Bewegungssperre 25 für den Riegel 10 nach oben mit. Infolgedessen gibt die Bewegungssperre 25 das riegelseitige Widerlager 15 und damit den Riegel 10 frei. Die zuvor bestehende Blockade des Riegels 10 durch die Bewegungssperre 25 ist aufgehoben und der Riegel 10 bewegt sich unter der Wirkung der ihn beaufschlagenden Riegelfeder 16 in Ausschlussrichtung. Unter der Wirkung der Riegelfeder 16 werden die weicheren Fallenfedern 14 gestaucht und der Riegel 10 bewegt sich relativ zu der Falle 7 in die Riegelaufnahme 35.

Da die bereits in die Fallenaufnahme 34 eingreifende Falle 7 die zwischen Türflügel und festem Türrahmen in Querrichtung der Türhauptebene wirkenden Kräfte, etwa die von den komprimierten Türdichtungen ausgeübten Druckkräfte, aufnimmt und da der Riegel 10 mit seinem Querschnitt innerhalb des Fallenquerschnittes liegt, ist von dem sich in Ausschlussrichtung bewegenden Riegel 10 allenfalls ein geringer Bewegungswiderstand zu überwinden. Von der Riegelfeder 16 ist dementsprechend auch nur eine verhältnismäßig kleine Kraft auf den Riegel 10 auszuüben, um den Riegel 10 funktionssicher in seine Verriegelungsstellung zu überführen. Eine für ein problemloses Einrasten der Falle 7 erforderliche gegenseitige Ausrichtung von Falle 7 und Fallenaufnahme 34 wird durch die Schließbewegung des Türflügels unterstützt. So wird durch den an dem festen Türrahmen anschlagenden Türflügel die zwischen festem Türrahmen und Türflügel vorgesehene Türdichtung komprimiert und die Falle 7 kommt auf Höhe der Fallenaufnahme 34 mit einer Position zu liegen, bei welcher sich die Falle 7 ungehindert in die Fallenaufnahme bewegen kann. Das Einlaufen des Riegels 10 in die Riegelaufnahme 35 wird durch das Zusammenwirken der an dem Riegel 10 vorgesehenen Riegelschrägflächen 13 einerseits und der an dem festrahmenseitigen Vorrichtungsteil 3 vorgesehenen Aufnahmeschrägen 36 andererseits erleichtert. Ingesamt ergeben sich die Verhältnisse gemäß den Fign. 3 und 4.

Der Riegel 10 ragt in der Verriegelungsstellung über die ihre Eingriffsstellung einnehmende Falle 7 in Ausschlussrichtung vor.

Der Winkelhebel 18, im Einzelnen der riegelseitige Winkelhebelarm 24 wird bei der Bewegung des Riegels 10 in Ausschlussrichtung von dem riegelseitigen Hebel-Anlagevorsprung 17 beaufschlagt. Infolgedessen wird der Winkelhebel 18 aus der Stellung gemäß Fig. 1 in die aus Fig. 3 ersichtliche Stellung geschwenkt. Das freie Ende des riegelseitigen Winkelhebelarms 24 liegt nun in unmittelbarer Nachbarschaft der Rückseite der Falle 7. Dadurch kann der Winkelhebel 18 ein Zurückdrängen der Falle 7 und auch ein Zurückdrängen des Riegels 10 in das Innere des Schlosskastengehäuses 5 verhindern. Der Verriegelungszustand der Verriegelungsvorrichtung 1 und somit auch die Verriegelung des Türflügels an dem festen Türrahmen sind wirksam gesichert.

Zum Entriegeln des Türflügels bzw. der Verriegelungsvorrichtung 1 ist die Hauptverriegelungsvorrichtung 23 zu betätigen. Im gezeigten Beispielsfall wird zu diesem Zweck ein in einen Schließzylinder der Hauptverriegelungsvorrichtung 23 eingeführter Schlüssel gedreht. Die Drehbewegung des Schlüssels wird in bekannter Weise in eine nach oben gerichtete Verschiebung der in den Abbildungen gezeigten oberen Schubstange 22 sowie in eine Abwärtsbewegung der lediglich angedeuteten unteren Schubstange umgesetzt. Alternativ können die genannten Schubstangen motorisch bewegt werden.

Mit der Schubstange 22 gleichgerichtet verlagert wird der in diese eingreifende Bügel 21 im Innern des Schlosskastengehäuses 5. Der sich verschiebende Bügel 21 wiederum verschwenkt den Winkelhebel 18 aus der Schwenkstellung gemäß Fig. 3 in die Schwenkstellung gemäß Fig. 5. Der riegelseitige Winkelhebelarm 24 beaufschlagt dabei den riegelseitigen Hebel-Anlagevorsprung 17 und nimmt über diesen den Riegel 10 in Entriegelungsrichtung mit. Die Riegelfeder 16 wird dabei gestaucht. Nachdem es sich bei der Riegelfeder 16 um eine verhältnismäßig weiche Feder handeln kann, lässt sich die Schwenkbewegung des Winkelhebels 18 und damit auch die durch Drehen des Schlüssels an der Hauptverriegelungsvorrichtung 23 zu bewirkende Verlagerung der Schubstange 22 mit geringem Kraftaufwand bewerkstelligen. Unterstützt wird die Bewegung des Riegels 10 zudem durch die sich entspannenden Fallenfedern 14. Ebenso wie der Riegel 10 wird auch die Falle 7 in das Innere des Schlosskastengehäuses 5 hineinbewegt. Ausweislich der Fign. 5 und 6 nehmen schließlich die Falle 7 ihre Rückzugsstellung und der Riegel 10 seine Flügelöffnungsstellung ein. Der Türflügel kann bei diesen Stellungen von Falle 7 und Riegel 10 ausgehend von seiner Schließlage an dem festen Rahmen in Öffnungsrichtung geschwenkt werden. Der festrahmenseitige Auslöseschieber 37 tritt dabei aus der fensterartigen Durchbrechung 31 des Schlosskastenstulps 6 aus. Der Schalthebel 28 verschwenkt unter der Wirkung der zuvor gespannten Sperrfeder 27 zurück in seine Ausgangsstellung gemäß Fig. 1. Damit einher geht eine Rücküberführung der Bewegungssperre 25 in ihre Sperrstellung. Alles in allem ergeben sich die Verhältnisse gemäß den Fign. 5 und 6.

Wird der Schlüssel an der Hauptverriegelungsvorrichtung 23 in eine Stellung zurückgedreht, in welcher er aus dem Schließzylinder abgezogen werden kann, so wird die Schubstange 22 gemeinschaftlich mit dem Bügel 21 im Innern des Schlosskastengehäuses 5 ausgehend von ihrer Stellung gemäß Fig. 5 in die Position gemäß Fig. 1 zurückverschoben. Die Falle 7 gelangt damit wieder in ihre Eingriffsstellung, der Riegel 10 in seine Fallenstellung. Insgesamt stellt sich wieder der Funktionszustand gemäß den Fign. 1 und 2 ein.

Aus unterschiedlichen Gründen, beispielsweise wegen Montagetoleranzen oder wegen Verzugs an dem Türflügel und/oder an dem festen Türrahmen, kann es sich ergeben, dass die Falle 7 bei Schließen des Türflügels nicht selbsttätig über die normierte Mindestlänge (10 mm) in die festrahmenseitige Fallenaufnahme 34 einrückt und dass somit auch der Riegel 10 nicht über die vorgesehene, gleichfalls normierte Länge (20 mm) ausschließt. Die in die Fallenaufnahme 34 eingreifende Falle 7 nimmt demnach eine Position ein, die zwischen der Position gemäß den Fign. 1 und 2 einerseits und der Position gemäß den Fign. 3 und 4 andererseits liegt. Gleiches gilt für den Riegel 10.

Für diesen Fall ist an der Verriegelungsvorrichtung 1 eine sogenannte "Nachsperrfunktion" vorgesehen.

Im Einzelnen ist dabei die Hauptverriegelungsvorrichtung 23 beispielsweise durch Drehen des betreffenden Schlüssels in Schließrichtung derart zu betätigen, dass sich die obere Schubstange 22 sowie die zu der lediglich angedeuteten Verriegelungsvorrichtung 1 führende untere Schubstange zu der Hauptverriegelungsvorrichtung 23 hin verlagern. Mit der Schubstangenbewegung gekoppelt verschiebt sich an beiden Verriegelungsvorrichtungen 1 der Bügel 21 im Innern des Schlosskastengehäuses 5 zu der Hauptverriegelungsvorrichtung 23 hin. Daraus resultiert eine Schwenkbewegung des Winkelhebels 18, der dabei die Falle 7 mit dem riegelseitigen Winkelhebelarm 24 beaufschlagt und in ihre Ausfahr-Endstellung drückt. Damit verbunden ist ein Ausschluss des Riegels 10 über die an sich vorgesehene Ausschlusslänge. Von der beschriebenen Nachsperrfunktion wird insbesondere zur Nachtverriegelung des Türflügels Gebrauch gemacht.

Eine erste Bauert einer erfindungsgemäßen Verriegelungsvorrichtung 51, wie sie in den Fign. 7 bis 12 dargestellt ist, stimmt hinsichtlich ihrer Funktionsweise mit der Verriegelungsvorrichtung 1 gemäß den Fign. 1 bis 6 grundsätzlich überein. Auch die Verriegelungsvorrichtung 51 verfügt über eine Nachsperrfunktion.

Die Verriegelungsvorrichtung 51 umfasst einen flügelseitigen Vorrichtungsteil 52 sowie einen festrahmenseitigen Vorrichtungsteil 53. In einem Schlosskastengehäuse 55 eines Schlosskastens 54 sind eine Falle 57 sowie ein Riegel 60 beweglich geführt. Die Bewegungsrichtungen von Falle 57 und Riegel 60 sind durch einen Doppelpfeil 58/61 angedeutet. Ein Schlosskastenstulp ist mit dem Bezugszeichen 56 versehen.

Die Falle 57 wird an ihrer Rückseite von einer Fallenfeder 64, der Riegel 10 von einer Riegelfeder 66 beaufschlagt. Ein Hebel-Anlagevorsprung 67 des Riegels 60 lagert einen schwenkbeweglichen Winkelhebel 68. Dieser ist an einem Bügel 71 angelenkt, der seinerseits in eine Schubstange 72 eingreift. Über die Schubstange 72 ist die als Zusatzverriegelungsvorrichtung dienende Verriegelungsvorrichtung 51 mit einer Hauptverriegelungsvorrichtung 73 gekoppelt. Diese bildet gemeinsam mit der im Detail gezeigten sowie einer weiteren Verriegelungsvorrichtung 51 eine Verriegelungsanordnung 83 zwischen einem nicht gezeigten Türflügel und einem gleichfalls nicht dargestellten festen Türrahmen.

Von dem entsprechenden Mechanismus der Vorrichtungsbauart nach den Fign. 1 bis 6 verschieden ist der im Falle der Verriegelungsvorrichtung 51 für den Riegel 60 vorgesehene Sperr- und Auslöseme chanismus.

Wie insbesondere den Fign. 8, 10 und 12 entnommen werden kann, ist der Sperr- und Auslösemechanismus für den Riegel 60 vollständig in den flügelseitigen Vorrichtungsteil 52 integriert. Im Einzelnen vorgesehen ist eine steuerbare Schalteinrichtung 76 mit einem zweiarmigen Schalthebel 78, der an der Falle 57 um einen Achszapfen 79 schwenkbar gelagert ist. Eine Sperrfeder 77 ist mit dem Schalthebel 78 einstückig ausgebildet und stützt sich mit ihrem freien Ende an dem Schlosskastengehäuse 55 ab. Ein als Betätigungsarm dienender Schalthebelarm 82 bildet mit seinem freien Ende eine Bewegungssperre 75 bzw. einen Anschlag für den Riegel 60. Ein weiterer Schalthebelarm 80 des Schalthebels 78 bildet einen Steuerarm.

Der in den Fign. 9 und 10 dargestellte festrahmenseitige Vorrichtungsteil 53 ist mit einer Fallenaufnahme 84 sowie einer Riegelaufnahme 85 versehen. Ebenso wie im Falle des festrahmenseitigen Vorrichtungsteils 3 gemäß den Fign. 3 und 4' ist auch an dem festrahmenseitigen Vorrichtungsteil 53 der Querschnitt der Riegelaufnahme 85 gegenüber dem Querschnitt der Fallenaufnahme 84 reduziert. Zwischen der Fallenaufnahme 84 und der Riegelaufnahme 85 verlaufen Aufnahmeschrägen 86.

Bei geöffnetem Türflügel und unbetätigter Hauptverriegelungsvorrichtung 73 (Fign. 7, 8) ragt an dem flügelseitigen Vorrichtungsteil 52 der Verriegelungsvorrichtung 51 der Schalthebelarm 80 unter der Wirkung der Sperrfeder 77'in Schließrichtung des Türflügels über die Falle 57 vor. Der Schalthebelarm 82 blokkiert mit der Bewegungssperre 75 den von der vorgespannten Riegelfeder 66 beaufschlagten Riegel 60. Wird der Türflügel in Schließrichtung geschwenkt, so laufen die Falle 57 mit dem Schalthebelarm 80 des Schalthebels 78 sowie der Riegel 60 auf eine sich in Falzlängsrichtung erstreckende Kante des festrahmenseitigen Vorrichtungsteils 53 auf. Infolgedessen werden die Falle 57 und der Riegel 60 gegen die Kraftwirkung der Fallenfeder 64 bzw. der Riegelfeder 66 in das Innere des Schlosskastengehäuses 55 zurückgedrängt. Bei Erreichen der Fallenaufnahme 84 rastet die Falle 57 unter der Wirkung der zuvor gespannten Fallenfeder 64 in die Fallenaufnahme 84 ein.

Der Schalthebelarm 80 des Schalthebels 78 wird im Zusammenwirken mit der genannten Kante des festrahmenseitigen Vorrichtungsteils 53 gegen die Wirkung der Sperrfeder 77 in Fig. 8 nach oben gedrückt. Der Schalthebelarm 82 schwenkt folglich in Fig. 8 nach unten und gibt dadurch mit der Bewegungssperre 75 den Riegel 60 zur Bewegung in Ausschlussrichtung frei. Bei bereits eingerasteter Falle 57 bewegt sich der Riegel 60 unter der Wirkung der vorgespannten Riegelfeder 66 über die Falle 57 hinaus in die Riegelaufnahme 85. Das Einlaufen des Riegels 60 in die Riegelaufnahme 85 wird durch die Aufnahemeschrägen 86 an dem festrahmenseitigen Vorrichtungsteil 53 sowie durch die Gestaltung der Spitze des Riegels 60 unterstützt. Es ergeben sich auf diese Weise die Verhältnisse gemäß den Fign. 9 und 10.

Ausweislich der Fign. 11 und 12 vollzieht sich das Entriegeln des Türflügels bzw. der Verriegelungsvorrichtung 51 wie vorstehend zu den Fign. 1 bis 6 für die Verriegelungsvorrichtung 1 beschrieben. Infolge der sich dabei ergebenden Relativbewegung von Riegel 60 und Falle 57 schwenkt der Schalthebel 78 unter der Wirkung der vorgespannten Sperrfeder 77 zurück in seine Blockadestellung. Die Bewegungssperre 75 an dem Schalthebelarm 82 liegt nun erneut vor dem zugeordneten riegelseitigen Widerlager. Abschließend stellen sich wieder die Verhältnisse gemäß den Fign. 7 und 8 ein.

Eine in den Fign. 13 bis 18 gezeigte zweite Bauart einer erfindungsgemäßen Verriegelungsvorrichtung 101 entspricht in Aufbau und Funktionsweise weitgehend der Verriegelungsvorrichtung 51 gemäß den Fign. 7 bis 12. Insbesondere ist auch im Falle der Verriegelungsvorrichtung 101 eine Nachsperrfunktion vorgesehen.

Ein flügelseitiger Vorrichtungsteil 102 wirkt mit einem festrahmenseitigen Vorrichtungsteil 103 zusammen. Im Innern eines mit einem Schlosskastenstulp 106 versehenen Schlosskastengehäuses 105 des flügelseitigen Vorrichtungsteil 102 sind eine Falle 107 sowie ein Riegel 110 in Richtung eines Doppelpfeils 108/111 beweglich geführt. Eine Fallenfeder 114 beaufschlagt die Falle 107, eine Riegelfeder 116 den Riegel 110. An einem Hebel-Anlagevorsprung 117 des Riegels 110 ist ein Winkelhebel 118 abgestützt, der seinerseits an einem Bügel 121 angelenkt ist. Der Bügel 121 greift in eine Schubstange 122 ein, die eine Verbindung mit einer Hauptverriegelungsvorrichtung 123 herstellt. Die Hauptverriegelungsvorrichtung 123 bildet gemeinsam mit der im Detail dargestellten sowie einer weiteren Verriegelungsvorrichtung 101 eine Verriegelungsanordnung 133.

Ein Sperr- und Auslösemechanismus mit einer steuerbaren Schalteinrichtung 126 ist in den flügelseitigen Vorrichtungsteil 102 integriert und umfasst einen zweiarmigen Schalthebel 128 mit Schalthebelarmen 130, 132. Der als Steuerarm vorgesehene Schalthebelarm 130 ist mit einer Sperrfeder 127 versehen, die sich an dem Riegel 110 abstützt. Über einen Achszapfen 129 ist der Schalthebel 128 schwenkbar an der Falle 107 gelagert. Das freie Ende des als Betätigungsarm dienenden Schalthebelarms 132 bildet eine Bewegungssperre 125 für den Riegel 110. Dieser ist mit einer Randausnehmung 140 versehen, die in ihrem Querschnitt auf den Querschnitt des Schalthebelarms 132 abgestimmt ist.

An dem festrahmenseitigen Vorrichtungsteil 103 (Fign. 15, 16) sind eine Fallenaufnahme 134 sowie eine Riegelaufnahme 135 vorgesehen. Zwischen den genannten Aufnahmen verlaufen Aufnahmeschrägen 136. In der vorstehend zu den Fign. 1 bis 12 beschriebenen Art und Weise wird die Verriegelungsvorrichtung 101 beim Schließen des Türflügels aus dem.Funktionszustand gemäß den Fign. 13 und 14 in den Funktionszustand gemäß den Fign. 15 und 16 überführt. Der Schalthebelarm 130 wird dabei gegen die Wirkung der Sperrfeder 127 gegen den Riegel 110 gedrückt. Der Schalthebelarm 132 kommt folglich mit der Bewegungssperre 125 auf Höhe der Randausnehmung 140 des Riegels 110 zu liegen und gibt dadurch den Riegel 110 zur Bewegung in Ausschlussrichtung frei.

Auch im Falle der Verriegelungsvorrichtung 101 übernimmt mit Einlaufen des Türflügels in die Schließlage an dem festen Türrahmen zunächst die Falle 107 die Lagerung des Türflügels in Querrichtung der Türhauptebene. Der Riegel 110 kann folglich mit geringem Kraftaufwand in seine Verriegelungsstellung ausschließen. Mit einer entsprechend kleinen Kraft lässt sich anschließend der Türflügel bzw. die Verriegelungsvorrichtung 101 von der Hauptverriegelungsvorrichtung 123 aus wieder entriegeln. Aufgrund der dabei bewirkten Relativbewegung von Riegel 110 und Falle 107 tritt der Schalthebelarm 132 des Schalthebels 128 unter der Wirkung der vorgespannten Sperrfeder 127 aus der Randausnehmung 140 des Riegels 110 aus und nimmt dann wieder seine Blockadestellung ein.

## Patentansprüche

1. Verriegelungsvorrichtung zwischen einem Flügel und einem festen Rahmen einer Tür, eines Fensters oder dergleichen, mit einer Schlossanordnung, die im montierten Zustand an dem Flügel und dem festen Rahmen einerseits eine Falle (57, 107) sowie einen Riegel (60, 110) und andererseits eine der Falle (57, 107) zugeordnete Fallenaufnahme (84,134) sowie eine dem Riegel (60, 110) zugeordnete Riegelaufnahme (85, 135) aufweist, die sich in einer Ausschlussrichtung des Riegels (60, 110) über die Fallenaufnahme (84, 134) hinaus erstreckt,
- wobei die Falle (57, 107) gegen die Wirkung einer Rückstellkraft aus wenigstens einer Eingriffsstellung in wenigstens eine Rückzugsstellung und unter der Wirkung der Rückstellkraft aus wenigstens einer Rückzugsstellung in wenigstens eine Eingriffsstellung bewegbar ist,
- wobei der Riegel (60, 110) innerhalb des quer zu der Bewegungsrichtung (58, 108) der Falle (57, 107) liegenden Querschnittes der Falle (57, 107) angeordnet und gegen die Wirkung einer Rückstellkraft aus wenigstens einer Verriegelungsstellung in wenigstens eine Entriegelungsstellung und unter der Wirkung der Rückstellkraft in der Ausschlussrichtung aus wenigstens einer Entriegelungsstellung in wenigstens eine Verriegelungsstellung bewegbar ist, in welcher er bei in Schließlage an dem festen Rahmen befindlichem Flügel gegenüber der in einer Eingriffsstellung in die Fallenaufnahme (84, 134) eingreifenden Falle (57, 107) in Ausschlussrichtung vorsteht und in die Riegelaufnahme (85, 135) eingreift und
- wobei für den in einer Entriegelungsstellung befindlichen Riegel (60, 110) eine Bewegungssperre (75, 125) vorgesehen ist, mit einer steuerbaren Schalteinrichtung (76, 126), mittels derer die Bewegungssperre (75, 125) in einen den in einer Entriegelungsstellung befindlichen Riegel (60, 110) zur Bewegung in eine Verriegelungsstellung freigebenden Zustand oder in einen den in einer Entriegelungsstellung befindlichen Riegel (60, 110) gegen Bewegung in eine Verriegelungsstellung sperrenden Zustand schaltbar ist, und die einen an der Falle (57, 107) schwenkbar gelagerten zweiarmigen Schalthebel (78, 128) umfasst, über welchen sich der in einer Entriegelungsstellung befindliche Riegel (60, 110) bei Sperrzustand der Bewegungssperre (75, 125) in Ausschlussrichtung abstützt
**dadurch gekennzeichnet, dass**
der an der Falle (57, 107) schwenkbar gelagerte zweiarmige Schalthebel (78, 128)
- einen Steuerarm (80, 130), der bei Erreichen einer Schließlage des Flügels an dem festen Rahmen beaufschlagbar ist sowie
- einen mit der Bewegungssperre (75, 125) in Verbindung stehenden Betätigungsarm (82, 132) aufweist,
wobei mittels des Betätigungsarmes (82, 132) aufgrund der Beaufschlagung des Steuerarms (80, 130) bei Erreichen einer Schließlage des Flügels die Bewegungssperre (75, 125) in einen Zustand schaltbar ist, in welchem die Bewegungssperre (75, 125) den in einer Entriegelungsstellung befindlichen Riegel (60, 110) zur Bewegung in eine Verriegelungsstellung freigibt.

2. Verriegelungsvorrichtung nach Anspruch 1, **dadurch gekennzeichnet, dass** die steuerbare Schalteinrichtung (76, 126) der Bewegungssperre (75, 125) für den in einer Entriegelungsstellung befindlichen Riegel (60, 110) unter Bewegen des Flügels retativ zu dem festen Rahmen steuerbar ist.

3. Verriegelungsvorrichtung nach einem der vorhergehenden Ansprüche, **dadurch gekennzeichnet, dass** als Bewegungssperre (75, 125) für den in einer Entriegelungsstellung befindlichen Riegel (60, 110) ein Anschlag vorgesehen ist, über welchen sich der in einer Entriegelungsstellung befindliche Riegel (60, 110) in Ausschlussrichtung abstützt.

4. Verriegelungsvorrichtung nach einem der vorhergehenden Ansprüche, **dadurch gekennzeichnet, dass** der Riegel (60, 110) in wenigstens zwei Entriegelungsstellungen bewegbar ist, von denen eine Entriegelungsstellung eine Fallenstellung und eine andere Entriegelungsstellung eine Flügelöffnungsstellung bildet, wobei der Riegel (60, 110) in der Fallenstellung in seiner Bewegungsrichtung (61, 111) eine Position einnimmt, in welcher er bei in Schließlage an dem festen Rahmen befindlichem Flügel gemeinschaftlich mit der in einer Eingriffsstellung befindlichen Falle (57, 107) in die Fallenaufnahme (84, 134) eingreift und wobei der Riegel (60, 110) in der Flügelöffnungsstellung in seiner Bewegungsrichtung (61, 111) eine Position einnimmt, in welcher er bei in Schließlage an dem festen Rahmen befindlichem Flügel gemeinschaftlich mit der in einer Rückzugsstellung befindlichen Falle (57, 107) außerhalb der Fallenaufnahme (84, 134) angeordnet ist.

5. Verriegelungsvorrichtung nach Anspruch 4, **dadurch gekennzeichnet, dass** der Riegel (60, 110) gegen die Wirkung einer Rückstellkraft und unter Bewegen des Flügels relativ zu dem festen Rahmen aus einer Fallenstellung in eine Flügelöffnungsstellung und unter der Wirkung der Rückstellkraft aus einer Flügelöffnungsstellung in eine Fallenstellung bewegbar ist.

6. Verriegelungsvorrichtung nach Anspruch 4 oder 5, **dadurch gekennzeichnet, dass** zur Bewegung des Riegels (60, 110) aus einer Entriegelungsstellung in eine Verriegelungsstellung sowie zur Bewegung des Riegels (60, 110) aus einer Flügelöffnungsstellung in eine Fallenstellung ein gemeinsamer Kraftspeicher vorgesehen ist.

7. Verriegelungsvorrichtung nach einem der vorhergehenden Ansprüche, **dadurch gekennzeichnet, dass** die Riegelaufnahme (85, 135) einen kleineren Querschnitt aufweist als die Fallenaufnahme (84, 134).

8. Verriegelungsanordnung zwischen einem Flügel und einem festen Rahmen einer Tür, eines Fensters oder dergleichen, **dadurch gekennzeichnet, dass** wenigstens eine Verriegelungsvorrichtung (51, 101) nach einem der vorhergehenden Ansprüche als Zusatzverriegelungsvorrichtung und dass außerdem eine Hauptverriegelungsvorrichtung (73, 123) vorgesehen ist, die mit der oder den Zusatzverriegelungsvorrichtungen zur Bewegung der Falle (57, 107) und des Riegels (60, 110) der Zusatzvernsgelungsvorrichtung(en) in Verbindung steht.

## Claims

1. Locking device between a wing and a fixed frame of a door, window or the like, having a locking arrangement which, in the installed state on the wing and on the fixed frame, has on one side a latch (57, 107) and a bolt (60, 110) and on the other side a latch receiver (84, 134) associated with the latch (57, 107) and a bolt receiver (85, 135) associated with the bolt (60, 110) and extending beyond the latch receiver (84, 134) in a locking-out direction of the bolt (60, 110),
- wherein the latch (57, 107) is movable against the action of a restoring force from at least one engagement position into at least one retracted position and is movable under the action of the restoring force from at least one retracted position into at least one engagement position,
- wherein the bolt (60, 110) is disposed inside the cross-section of the latch (57, 107) which is transverse to the direction of movement (58, 108) of the latch (57, 107) and is movable against the action of a restoring force from at least one locking position into at least one unlocking position and is movable in the locking-out direction under the action of the restoring force from at least one unlocking position into at least one locking position in which, when the wing is in the closed position against the fixed frame, the bolt (60, 110) protrudes in the locking-out direction relative to the latch (57, 107) engaging in the latch receiver (84, 134) in an engagement position and engages in the bolt receiver (85, 135) and
- wherein there is provided for the bolt (60, 110) situated in the unlocking position a movement blocking element (75, 125) having a controllable switch device (76, 126) by means of which the movement blocking element (75, 125) may be switched to a condition releasing the bolt (60, 110) situated in an unlocking position for movement into a locking position or may be switched to a condition blocking the bolt (60, 110) situated in an unlocking position against movement into a locking position, and which includes a two-armed switch lever (78, 128) which is pivotally arranged on the latch (57, 107) and by means of which the bolt (60, 110) situated in an unlocking position is supported in the locking-out direction in the blocking condition of the movement blocking element (75, 125),
**characterised in that**
the two-armed switch lever (78, 128) pivotally arranged on the latch (57, 107) has
- a control arm (80, 130) which may be acted upon when the wing reaches a closed position against the fixed frame, and
- an operating arm (82, 132) which is connected to the movement blocking element (75, 125),
wherein, as a result of the control arm (80, 130) being acted upon when the wing reaches a closed position, the movement blocking element (75, 125) can be switched by means of the operating arm (82, 132) to a condition in which the movement blocking element (75, 125) releases the bolt (60, 110) situated in an unlocking position for movement into a locking position.

2. Locking device according to claim 1, **characterised in that** the controllable switch device (76, 126) of the movement blocking element (75, 125) for the bolt (60, 110) situated in an unlocking position is controllable with the wing moving relative to the fixed frame.

3. Locking device according to either of the preceding claims, **characterised in that** a stop is provided as the movement blocking element (75, 125) for the bolt (60, 110) situated in an unlocking position, by means of which stop the bolt (60, 110) situated in an unlocking position is supported in the locking-out direction.

4. Locking device according to any one of the preceding claims, **characterised in that** the bolt (60, 110) is movable into at least two unlocking positions of which one unlocking position forms a latch position and another unlocking position forms a wing opening position, wherein the bolt (60, 110) in the latch position adopts a position in its direction of movement (61, 111) in which, when the wing is in the closed position against the fixed frame, the bolt (60, 110) engages, together with the latch (57, 107) situated in an unlocking position, in the latch receiver (84, 134) and wherein the bolt (60, 110) in the wing opening position adopts a position in its direction of movement (61, 111) in which, when the wing is in the closed position against the fixed frame, the bolt (60, 110) is arranged, together with the latch (57, 107) situated in a retracted position, outside the latch receiver (84, 134).

5. Locking device according to claim 4, **characterised in that** the bolt (60, 110) is movable, against the action of a restoring force and with the wing moving relative to the fixed frame, from a latch position into a wing opening position and is movable, under the action of a restoring force, from a wing opening position into a latch position.

6. Locking device according to claim 4 or claim 5, **characterised in that** for movement of the bolt (60, 110) from an unlocking position into a locking position and for movement of the bolt (60, 110) from a wing opening position into a latch position a common energy storage device is provided.

7. Locking device according to any one of the preceding claims, **characterised in that** the bolt receiver (85, 135) has a smaller cross-section than that of the latch receiver (84, 134).

8. Locking arrangement between a wing and a fixed frame of a door, window or the like, **characterised in that** at least one locking device (51, 101) according to any one of the preceding claims is provided as an auxiliary device and, in addition, a main locking device (73, 123) is provided which is connected to the auxiliary locking device(s) for movement of the latch (57, 107) and the bolt (60, 110) of the auxiliary locking device(s).

## Revendications

1. Dispositif de verrouillage entre un battant et un dormant d'une porte, d'une fenêtre ou d'un objet similaire, comportant un système à serrure présentant à l'état monté, sur ledit battant et sur ledit dormant, d'une part un loquet (57, 107) ainsi qu'un verrou (60, 110) et, d'autre part, un logement (84, 134) affecté audit loquet (57, 107), ainsi qu'un logement (85, 135) affecté audit verrou (60, 110) et s'étendant au-delà dudit logement (84, 134) du loquet dans une direction d'excursion dudit verrou (60, 110),
- sachant que ledit loquet (57, 107) peut être mû d'au moins une position de venue en prise à au moins une position de retrait, en opposition à l'action d'une force de rappel ; et, sous l'action de ladite force de rappel, d'au moins une position de retrait à au moins une position de venue en prise,
- sachant que ledit verrou (60, 110) se trouve à l'intérieur de la section transversale dudit loquet (57, 107) qui est située transversalement par rapport à la direction de mouvement (58, 108) dudit loquet (57, 107), et peut être mû d'au moins une position de verrouillage à au moins une position de déverrouillage, en opposition à l'action d'une force de rappel ; et, sous l'action de ladite force de rappel dans la direction d'excursion, d'au moins une position de déverrouillage à au moins une position de verrouillage dans laquelle, lorsque le battant occupe une position de fermeture sur le dormant, il dépasse, dans la direction d'excursion, vis-à-vis du loquet (57, 107) pénétrant dans le logement (84, 134) dudit loquet dans une position de venue en prise, et pénètre dans le logement (85, 135) du verrou, et
- sachant qu'il est prévu, pour le verrou (60, 110) occupant une position de déverrouillage, un bloqueur de mouvement (75, 125) associé à un système sélecteur commandable (76, 126) au moyen duquel ledit bloqueur de mouvement (75, 125) peut être commuté à un état libérant le verrou (60, 110) occupant une position de déverrouillage, en vue du mouvement vers une position de verrouillage, ou bien à un état bloquant ledit verrou (60, 110) occupant une position de déverrouillage, en interdisant un mouvement vers une position de verrouillage ; et qui englobe un levier sélecteur (78, 128) à deux bras, monté pivotant sur le loquet (57, 107) et par l'intermédiaire duquel ledit verrou (60, 110), occupant une position de déverrouillage, prend appui dans la direction d'excursion à l'état bloquant dudit bloqueur de mouvement (75, 125),
**caractérisé par le fait que**
le levier sélecteur (78, 128) à deux bras, monté pivotant sur le loquet (57, 107), comprend
- un bras de commande (80, 130) pouvant être sollicité lorsque le battant atteint une position de fermeture sur le dormant,
- ainsi qu'un bras d'actionnement (82, 132) en liaison avec ledit bloqueur de mouvement (75, 125),
sachant que, suite à la sollicitation du bras de commande (80, 130) lorsque le battant atteint une position de fermeture, ledit bloqueur de mouvement (75, 125) peut être commuté, au moyen du bras d'actionnement (82, 132), à un état dans lequel ledit bloqueur de mouvement (75, 125) libère le verrou (60, 110), occupant une position de déverrouillage, en vue du mouvement vers une position de verrouillage.

2. Dispositif de verrouillage selon la revendication 1, **caractérisé par le fait que** le système sélecteur commandable (76, 126) du bloqueur de mouvement (75, 125), assigné au verrou (60, 110) occupant une position de déverrouillage, peut être commandé par mouvement du battant vis-à-vis du dormant.

3. Dispositif de verrouillage selon l'une des revendications précédentes, **caractérisé par le fait qu'**une butée, prévue en tant que bloqueur de mouvement (75, 125) assigné au verrou (60, 110) occupant une position de déverrouillage, procure un appui, dans la direction d'excursion, audit verrou (60, 110) occupant une position de déverrouillage.

4. Dispositif de verrouillage selon l'une des revendications précédentes, **caractérisé par le fait que** le verrou (60, 110) peut être mû à au moins deux positions de déverrouillage parmi lesquelles une position de déverrouillage matérialise une position engagée et une autre position de déverrouillage matérialise une position d'ouverture du battant, sachant que ledit verrou (60, 110) prend dans la position engagée, dans sa direction de mouvement (61, 111), un emplacement auquel, lorsque ledit battant occupe une position de fermeture sur le dormant, il pénètre dans le logement (84, 134) du loquet conjointement audit loquet (57, 107) situé dans une position de venue en prise ; et sachant que ledit verrou (60, 110) prend dans la position d'ouverture du battant, dans sa direction de mouvement (61, 111), un emplacement auquel, lorsque ledit battant occupe une position de fermeture sur le dormant, il se trouve à l'extérieur dudit logement (84, 134) du loquet conjointement audit loquet (57, 107) situé dans une position de retrait.

5. Dispositif de verrouillage selon la revendication 4, **caractérisé par le fait que** le verrou (60, 110) peut être mû d'une position engagée à une position d'ouverture du battant, en opposition à une force de rappel et par mouvement dudit battant vis-à-vis du dormant ; et, sous l'action de ladite force de rappel, d'une position d'ouverture du battant à une position engagée.

6. Dispositif de verrouillage selon la revendication 4 ou 5, **caractérisé par le fait qu'**un accumulateur de forces commun est prévu pour le mouvement du verrou (60, 110) d'une position de déverrouillage à une position de verrouillage, ainsi que pour le mouvement dudit verrou (60, 110) d'une position d'ouverture du battant à une position engagée.

7. Dispositif de verrouillage selon l'une des revendications précédentes, **caractérisé par le fait que** le logement (85, 135) du verrou présente une plus petite section transversale que le logement (84, 134) du loquet.

8. Agencement de verrouillage entre un battant et un dormant d'une porte, d'une fenêtre ou d'un objet similaire, **caractérisé par le fait qu'**au moins un dispositif de verrouillage (51, 101) selon l'une des revendications précédentes est prévu en tant que dispositif de verrouillage additionnel ; et **par le fait qu'**il est prévu, en outre, un dispositif de verrouillage principal (73, 123) en liaison avec le ou les dispositif(s) de verrouillage additionnel, afin d'imprimer des mouvements au loquet (57, 107) et au verrou (60, 110) dudit ou desdits dispositif(s) de verrouillage additionnel.
